# FASCICULE DE BREVET EUROPEEN

(11) **EP 0 319 855 B1**
(45) Date de publication et mention de la délivrance du brevet: **01.04.1992**
(21) Numéro de dépôt: 88120141.2
(22) Date de dépôt: 02.12.1988
(51) Int. Cl.: D06F 81/06, A47B 5/04

(54) **Table à repasser destinée à être fixée sur une paroi verticale**
Bügelbrett zum Befestigen an einer senkrechten Wand
Ironing table to be fixed to a vertical wall

(30) Priorité: 11.12.1987 FR 8717350
(43) Date de publication de la demande: 14.06.1989
(73) Titulaire: MOULINEX, F-93170 Bagnolet (FR)
(72) Inventeur: Weiss, Roger, 11, rue Jules-Ferry F-93170 Bagnolet (FR); Louis, Michel André Georges Roger, 11, rue Jules-Ferry F-93170 Bagnolet (FR)
(74) Mandataire: May, Hans Ulrich, Dr.

(56) Documents cités:
- FR-A- 1 197 068
- FR-A- 1 312 569
- US-A- 1 482 081
- US-A- 1 560 962
- US-A- 1 632 939
- US-A- 1 858 765
- US-A- 2 861 857
- US-A- 3 203 373

## Description

L'invention se rapporte aux tables à repasser destinées à être fixées sur une paroi verticale telle que, par exemple, la paroi de fond d'une armoire.

Elle concerne, plus précisément, une table à repasser qui comprend une planche à repasser solidaire d'un piétement à structure déformable qui est agencé entre ladite paroi et ladite planche, et qui est destiné à faire passer ladite planche d'une position de travail pour laquelle la structure est dépliée et en laquelle elle est disposée horizontalement et maintenue fixe par rapport à ladite paroi, à une position de rangement pour laquelle la structure est pliée tandis que la planche est basculée autour d'un axe horizontal, et en laquelle elle est placée sensiblement dans un plan parallèle voisin de ladite paroi verticale, ledit piétement comportant à cet effet un support qui est relié à la planche et est monté articulé dans sa région médiane autour d'un axe horizontal parallèle à la paroi verticale, sur au moins un pied dont l'extrémité inférieure est montée pivotante autour d'un axe horizontal parallèle à ladite paroi et agencé au voisinage de la région inférieure de ladite paroi, et dont l'extrémité est située en regard de ladite paroi verticale et comporte au moins un coulisseau qui est monté coulissant verticalement sur une glissière solidaire de la paroi verticale.

Une telle table à repasser a été décrite, par exemple, dans le brevet US-A-1858765. Dans ce brevet, il est nécessaire que l'utilisateur accompagne de façon continue le mouvement de la planche de manière à éviter notamment son déploiement brusque à l'horizontal qui peut occasionner une déformation de la structure du piétement et même entraîner des accidents corporels lorsque l'utilisateur se laisse surprendre par ce mouvement brusque.
La présente invention a notamment pour but de rendre pratiquement automatique les opérations de rangement et de mise en position de travail de la planche en supprimant les inconvénients cités ci-dessus.

Selon une première caractéristique, la table à repasser comprend, en outre, un dispositif motorisé de transformation de la structure du piétement qui est apte à faire passer, de façon automatique, ladite structure de sa forme dépliée à sa forme pliée et inversement et qui comprend un groupe moteur électrique agencé sur l'extrémité porte-coulisseau du support et dont l'arbre de sortie rotatif est en prise avec des moyens mécaniques de transformation de mouvement qui sont agencés entre la paroi verticale et le piétement de manière à entraîner le coulisseau selon un mouvement de translation verticale et qui comprennent une roue qui est solidaire en rotation de l'arbre de sortie dudit groupe et dont le pourtour est adapté à venir en prise avec une partie d'un chemin de roulement solidaire de la paroi verticale et disposé verticalement, ainsi que des moyens de commande dudit dispositif motorisé.

Grâce à ce dispositif motorisé agencé sur l'extrémité porte-coulisseau, la planche, durant son changement de position, est constamment conduite selon un mouvement pratiquement uniforme évitant ainsi tout choc et garantissant une grande sécurité pour l'utilisateur.

Ce dispositif motorisé supprime ainsi tout effort de manipulation à l'utilisateur et assure également une transformation correcte de la structure du piétement puisqu' aucune mauvaise contrainte ne peut être exercée sur cette structure par l'utilisateur.

L'invention a également pour but, dans le cas où la table à repasser est installée dans une armoire, de mettre à la disposition de l'utilisateur de la table à repasser, un nécessaire de repassage qui peut également être rangé, de façon commode, dans ladite armoire.

Selon une seconde caractéristique, au moins une des parois de l'armoire porte un panier qui est destiné à recevoir un nécessaire de repassage comprenant au moins un fer à repasser, et qui est monté mobile verticalement dans ladite armoire entre une position basse pour laquelle il est situé à une hauteur convenable pour l'usager, et une position haute pour laquelle il est situé dans la région supérieure de l'armoire et en laquelle il est amené plus particulièrement au moyen d'un butoir solidaire du support de la planche lorsque celle-ci passe de sa position de travail à sa position de rangement.

Cet agencement du panier assure de façon automatique le rangement et la mise à la disposition de l'utilisateur du nécessaire de repassage.

Les caractéristiques et avantages de l'invention ressortiront d'ailleurs de la description qui va suivre, à titre d'exemple, en référence aux dessins annexés, dans lesquels :
la figure 1 est une coupe verticale, selon la ligne IV-IV de la figure 4, d'une armoire dans laquelle est montée une table à repasser selon l'invention, illustrant la planche à repasser en position de travail ainsi qu'un panier destiné à recevoir un nécessaire de repassage ; la figure 2 est une vue analogue à la figure 1 dans laquelle la planche à repasser est placée en position de rangement et le panier est en position haute ; la figure 3 représente en coupe partielle une épingle de liaison agencée entre le panier et le piétement de la table ; la figure 4 est une vue partielle en perspective de l'armoire et de la table à repasser, illustrant la structure du piétement sous la forme dépliée et le panier en position basse.

L'armoire représentée comprend un socle 10, une paroi de fond verticale 12, deux parois latérales 14, et une paroi supérieure 16 supportant un magasin 18 de logement d'un rideau 20 de fermeture de l'armoire constitué de lames articulées et monté coulissant dans des rainures 22 pratiquées respectivement dans les parois latérales 14. Cette armoire renferme une table à repasser qui est fixée sur la paroi de fond 12 et qui comprend une planche à repasser 24 solidaire d'un piétement 26 à structure déformable agencé entre ladite paroi 12 et ladite planche 24. Cette planche à repasser 24 présente une forme oblonge et est disposée longitudinalement dans un plan tranversal à la paroi de fond 12, notamment en position de travail. Cette planche est également montée ajustable en hauteur par rapport au piétement au moyen d'un mécanisme de réglage 28 à tringles mobiles croisées.

Comme on le voit bien sur la figure 4, la structure du piétement 26 comprend un support comportant deux tringles parallèles 30 réunies en une de leurs extrémités par une traverse 31 et montées articulées respectivement, d'une part, dans leur région médiane, autour d'un axe horizontal 32-32 parallèle à la paroi 12, sur deux pieds 34 dont les extrémités inférieures sont pivotantes autour d'un axe également horizontal 36-36 parallèle à la paroi 12 et agencé au voisinage de la paroi 12 et passant par deux chapes 38 solidaires du socle 10, et d'autre part, sur deux coulisseaux 40 qui sont constitués par des tiges solidaires respectivement des extrémités libres des tringles 30 situées en regard de la paroi de fond 12, et qui sont guidés selon une direction verticale au moyen de glissières verticales 41 pratiquées respectivement dans les parois latérales 14. Ainsi, ce piétement est monté mobile par rapport à la paroi de fond 12 et est apte à faire passer la planche 24 d'une position de travail (figure 1) pour laquelle ladite structure est dépliée et en laquelle elle est disposée horizontalement et maintenue fixe par rapport à ladite paroi, à une position de rangement (figure 2) pour laquelle ladite structure est pliée tandis que la planche 24 est basculée autour de l'axe horizontal 32-32 et en laquelle elle est placée sensiblement dans un plan parallèle voisin de la paroi de fond 12.

Selon l'invention, la table à repasser comprend, en outre, un dispositif motorisé 42 de transformation de la structure du piétement 26 apte à faire passer de façon automatique ladite structure de sa forme dépliée à sa forme pliée et inversement, ainsi que des moyens de commande 44 dudit dispositif motorisé 42. Ce dispositif motorisé 42 comprend un groupe moteur électrique 46 (représenté schématiquement) qui est agencé sur le support au moyen des tiges des coulisseaux 40, entre les extrémités libres des tringles 30, et dont l'arbre de sortie rotatif (non représenté) est en prise avec des moyens mécaniques de transformation de mouvement qui comprennent une roue à pourtour denté 48 qui est solidaire en rotation dudit arbre de sortie et dont un secteur faisant saillie d'un carter entourant ledit groupe vient en prise avec un chemin de roulement constitué par une créamillère 50 fixée verticalement sur la paroi de fond 12.

Les moyens de commande 44 du groupe moteur électrique 46 comprennent un commutateur 52 qui est relié électriquement au moteur au moyen d'un enrouleur 53 connecté au secteur d'alimentation électrique et qui comporte deux touches de commande 54 et 56 dont l'une 54 est actionnable par une pédale 58 commandée par l'usager et dont l'autre 56 est actionnable par un doigt 60 solidaire du piétement 26.

Cette pédale 58 commande, au moyen d'une tringlerie 62, un verrou 64 destiné à venir en prise avec un crochet 66 solidaire du groupe moteur 46 et apte à maintenir la planche en position horizontale de travail. Ce verrou 64 est monté pivotant sur une chape 67 solidaire de la paroi de fond 12 et comporte un bec 68 dont la face tournée vers la paroi 12 est inclinée (figure 1) de manière à permettre l'accrochage automatique du bec 68 sur le crochet 66.

Selon une autre caractéristique de l'invention, l'armoire est équipée d'un panier 70 destiné à recevoir un nécessaire de repassage tel qu'un fer à repasser 71 pouvant être associé à un générateur de vapeur 72 (représenté en traits interrompus). Ce panier 70 est monté mobile verticalement sur la paroi de fond 12, au moyen de deux paires d'ergots 73 introduits respectivement dans les glissières 41, entre une position basse (figure 1) pour laquelle il est situé à une hauteur convenable pour l'usager et en laquelle l'usager peut saisir et utiliser le fer 71 même si ce dernier est relié par un tube souple 75 au générateur de vapeur 72, et une position haute pour laquelle il est situé dans la région supérieure de l'armoire et en laquelle il est amené par un butoir 74, qui est constitué,par exemple, par la face supérieure du carter du groupe moteur 46, et qui vient en prise avec une partie de la face inférieure 76 du fond du panier 70.

Afin de ne pas surcharger le moteur électrique, le panier 70 est monté coulissant à l'encontre de deux ressorts d' équilibrage 78 qui tendent à rappeler le panier 70 vers le haut et qui ont respectivement deux extrémités 80 fixées sur la face arrière de la paroi de fond 12 et les deux autres extrémités opposées 82 reliées respectivement à deux liens 84 attachés en 86 aux faces latérales du panier 70 (voir figures 1 et 4 par exemple). En outre, pour amener et maintenir le panier 70 en la position basse, ce panier 70 est relié au support 26 au moyen de deux épingles rigides 88 présentant chacune une fente longitudinale 90 (figure 3) dans laquelle est monté coulissant un glisseur 40′ constitué par un tronçon de la tige formant le coulisseau 40 du support (30-31) ; la longueur de chaque fente 90 étant telle que : lorsque la planche passe de sa position de rangement à sa position de travail, ledit glisseur 40′ vient en butée sur le fond inférieur de cette fente 90 et tire le panier vers le bas jusqu'à l'amener en sa position basse, et que lorsque la planche passe de sa position de travail à sa position de rangement, le glisseur 40′ vient en butée sur le fond supérieur de cette fente 90 pratiquement en même temps que le butoir 74 vient en prise avec la face inférieure 76 du panier 70.

Dans un but de clarté, on va récapituler et préciser ci-après le fonctionnement des mécanismes décrits ci-dessus. La table à repasser étant considérée au départ dans la position de la figure 2 avec le rideau 20 relevé, l'usager, n'ayant pas appuyé sur la pédale 58 d'actionnement de la touche de mise en marche 54 du moteur, saisit la planche 24 et lui imprime une légère traction dirigée vers l'extérieur de l'armoire (flèche F de la figure 2) provoquant, dans un premier temps, un pivotement des pieds 34 autour de l'axe 36-36 de manière à les faire passer au-delà d'une position instable correspondant pratiquement à leur position verticale, et dans un deuxième temps, un déploiement de la structure du piétement 26 uniquement entretenu par le poids combiné, du groupe moteur 46, du panier 70 et de la planche 24 qui bascule autour de l' l'axe 32-32. Du fait qui le moteur n'est pas alimenté électriquement, ce déploiement s'effectue selon un mouvement ralenti résultant principalement, d'abord, de l'effet de freinage provoqué par l'entraînement des pièces rotatives internes au groupe moteur au moyen de la roue 48 engrenant avec la crémaillère 50, puis, par la réduction du poids du panier 70 qui s'effectue dès que les ressorts 78 commencement à contrebalancer le poids dudit panier, et également, en fin de mouvement, par la traction exercée sur le panier 70 par les glisseurs 40′ qui sont en butée dans les fentes 90 des épingles 88. En fin de mouvement, le crochet 66 vient en prise avec la face inclinée du bec 68 du verrou 64 provoquant ainsi le basculement de ce verrou et le verrouillage automatique du verrou 64 sur le crochet 66. On notera aussi que lorsque les pieds 34 basculent vers l'extérieur, le doigt 60 libère la touche 56 du commutateur 52.

Une fois l'opération de repassage terminée, l'usager repose le fer 71 dans le panier 70,et appuie sur la pédale 58 qui libère le crochet 66 du verrou 64 et qui actionne la touche 54 du commutateur 52 mettant ainsi en marche le groupe moteur 46. Dès ce moment, les coulisseaux 40 sont entraînés le long des glissières 41, d'une part, par le groupe moteur 46 dont la roue 48 engrène avec la crémaillère 50, et d'autre part, par les épingles 88 qui tirent sur les tiges des coulisseaux au niveau des glisseurs 40′; le groupe moteur 46 n'est donc pas surchargé au démarrage et peut donc être choisi parmi les moteurs de petite puissance et de type asynchrone.

Au cours du mouvement d'ascension du groupe moteur 46, la structure du piétement 26 est amenée à passer de sa forme dépliée vers sa forme pliée et le support 30-31 fait passer la planche 24 de sa position de travail vers sa position de rangement. En outre, pendant ce mouvement d'ascension, le panier 70 arrive en une position stable d'équilibre obtenue par les ressorts 78 ; les glisseurs 40′ coulissent alors dans les fentes 90 jusqu'à ce que le butoir 74 viennent en butée sur le fond du panier 70 ; la course du groupe moteur 46 se poursuit, amenant le panier en sa position haute, tandis que le doigt 60 du piétement 26 actionne la touche 56 qui coupe l'alimentation électrique dudit groupe moteur 46.

## Revendications

1. Table à repasser destinée à être fixée sur une paroi verticale (12) et comprenant une planche à repasser (24) solidaire d'un piétement (26) à structure déformable qui est agencé entre ladite paroi (12) et ladite planche (24), et qui est destiné à faire passer ladite planche (24) d'une position de travail pour laquelle la structure est dépliée et en laquelle elle est disposée horizontalement et maintenue fixe par rapport à ladite paroi (12), à une position de rangement pour laquelle la structure est pliée tandis que la planche (24) est basculée autour d'un axe horizontal, et en laquelle elle est placée sensiblement dans un plan parallèle voisin de ladite paroi verticale (12), ledit piétement (26) comportant à cet effet un support (30-31) qui est relié à la planche et est monté articulé dans sa région médiane autour d'un axe horizontal (32-32) parallèle à la paroi verticale (12), sur au moins un pied (34) dont l'extrémité inférieure est montée pivotante autour d'un axe horizontal (36-36) parallèle à ladite paroi 12 et agencé au voisinage de la région inférieure de ladite paroi (12), et dont l'extrémité est située en regard de ladite paroi verticale (12) et comporte au moins un coulisseau (40) qui est monté coulissant verticalement sur une glissière (41) solidaire de la paroi verticale (12)
**caractérisé en ce qu'**elle comprend en outre un dispositif motorisé (42) de transformation de la structure du piétement (26) qui est apte à faire passer, de façon automatique, ladite structure de sa forme dépliée à sa forme pliée et inversement et qui comprend un groupe moteur électrique (46) agencé sur l'extrémité porte-coulisseau du support (30-31) et dont l'arbre de sortie rotatif est en prise avec des moyens mécaniques de transformation de mouvement (48-50) qui sont agencés entre la paroi verticale (12) et le piétement (26) de manière à entraîner le coulisseau (40) selon un mouvement de translation verticale et qui comprennent une roue (48) qui est solidaire en rotation de l'arbre de sortie dudit groupe (46) et dont le pourtour est adapté à venir en prise avec une partie d'un chemin de roulement (50) solidaire de la paroi verticale (12) et disposé verticalement, ainsi que des moyens de commande (44) dudit dispositif motorisé (42).

2. Table à repasser selon la revendication 1,
**caractérisée en ce que** la roue d'entraînement (48) étant une roue dentée, le chemin de roulement (50) est constitué par une crémaillère montée fixe sur la paroi (12).

3. Table à repasser selon la revendication 1 ou 2,
**caractérisée en ce que** les moyens de commande (44) comportent un commutateur (52) d'alimentation électrique comprenant deux touches (54 et 56) dont l'une (54) est actionnable par une pédale (58) commandée par l'usager de manière à mettre en marche le groupe moteur électrique (46) et dont l'autre (56) est actionnable par un doigt (60) solidaire du piétement (26) et est destinée à couper l'alimentation électrique du groupe moteur (46) lorsque ledit piétement arrive en une position de fin de course correspondant à la position de rangement de la planche.

4. Table à repasser selon l'une quelconque des revendications précédentes, associée à une armoire dont la paroi de fond constitue la paroi verticale et qui comporte au moins deux parois latérales,
**caractérisée en ce que** l'armoire est équipée d'un panier qui est destiné à recevoir un nécessaire de repassage comprenant au moins un fer à repasser, et qui est monté mobile verticalement dans ladite armoire entre une position basse pour laquelle il est situé à une hauteur convenable pour l'usager, et une position haute pour laquelle il est situé dans la région supérieure de l'armoire et en laquelle il es amené plus particulièrement au moyen d'un butoir solidaire du support de la planche lorsque celle-ci passe de sa position de travail à sa position de rangement.

5. Table à repasser associée à une armoire selon la revendication 4,
**caractérisée en ce que** le panier étant monté coulissant au moyen d'au moins deux ergots introduits respectivement dans deux glissières solidaires respectivement des parois latérales de l'armoire, ledit panier est, d'une part, soumis à des moyens élastiques qui tendent à le rappeler vers le haut, et d'autre part, relié à l'extrémité porte-coulisseau du support de la planche au moyen d'au moins une épingle rigide présentant une fente longitudinale dans laquelle est monté coulissant un glisseur 40' solidaire dudit support ; la longueur de la fente étant telle que lorsque la planche arrive en sa position de travail, le glisseur 40' vient en butée sur le fond inférieur de cette fente et tire le panier, à l'encontre des moyens élastiques, au delà d'une position d'équilibre, jusqu'à l'amener en sa position basse.

6. Table à repasser associée à une armoire selon la revendication 5,
**caractérisée en ce que** les glissières de réception des ergots du panier, et le glisseur solidaire du support sont constitués respectivement par les glissières du support, et un tronçon du coulisseau du support de planche.

## Claims

1. An ironing table adapted to be fixed to a vertical wall (12) and comprising an ironing board (24) fixed to an underframe (26) having a deformable structure which is disposed between the said wall (12) and the said board (24) and which is adapted to cause the said board (24) to move from a working position, in which the structure is unfolded and in which it is disposed horizontally and held fixed with respect to the said wall (12), and a storage position in which the structure is folded and the board (24) is pivoted about a horizontal axis, and in which it is located substantially in a parallel plane close to the said vertical wall (12), the said underframe (26) comprising for this purpose a support (30-31) which is connected to the board and is articulated in its middle region about a horizontal axis (32-32) parallel to the vertical wall (12) to at least one leg (34) the lower end of which is mounted to pivot about a horizontal axis (36-36) parallel to the said wall (12) and located close to the lower region of the said wall (12), the end of which support is situated facing the said vertical wall (12) and comprises at least one slide element (40) which is mounted to slide vertically on a slide bar (41) fixed to the vertical wall (12), characterized in that it also comprises a motorized device (42) for transforming the structure of the underframe (26) which is adapted to cause the said structure to change, automatically, from its unfolded to its folded configuration and conversely and which comprises an electric motor unit (46), located on the slide element-carrying end of the support (30-31), the rotary output shaft of which is engaged with mechanical means for transforming movement (48-50) which are located between the vertical wall (12) and the underframe (26) so as to drive the slide element (40) in a vertical translation movement and which comprise a wheel (48) which is fixed in rotation to the output shaft of the said unit (46) and the circumference of which is adapted to become engaged with a portion of a track (50) fixed, vertically, to the vertical wall (12), and it also comprises means (44) for controlling the said motorized device (42).

2. An ironing table according to claim 1, characterized in that the driving wheel (48) is a toothed wheel and the track (50) consists of a toothed rack mounted fixed to the wall (12).

3. An ironing table according to claim 1 or claim 2, characterized in that the control means (44) comprise an electrical supply switch (52) comprising two contact buttons (54 and 56) one of which (54) can be operated by a pedal (58) controlled by the user so as to start the electric motor unit (46) and the other of which (56) can be operated by a finger (60) fixed to the underframe (26) and is adapted to switch off the electricity supply to the motor unit (46) when the said underframe (26) reaches an end of travel position corresponding to the storage position of the board.

4. An ironing table according to any of the preceding claims, fixed to a cupboard the rear wall of which constitutes the vertical wall and which comprises at least two lateral walls, characterized in that the cupboard is provided with a basket, which is adapted to contain an ironing kit comprising at least one smoothing iron, and which is mounted to be movable vertically in the said cupboard between a low position, in which it is located at a height convenient for the user, and a high position in which it is located in the upper region of the cupboard and into which it is brought more specifically by means of a pushing element fixed to the support of the board when the latter moves from its working position to its storage position.

5. An ironing table fixed in a cupboard as claimed in claim 4, characterized in that the basket is slidably mounted by means of two pegs inserted respectively in two slide bars fixed respectively to the lateral walls of the cupboard, the said basket is, on the one hand, subject to the action of elastic means which tend to return it upwards and, on the other hand, it is connected to the slide element-carrying end of the support of the board by means of at least one rigid pin-like element comprising a longitudinal slot in which a slider (40') fixed to the said support is slidably mounted; the length of the slot is such that when the board reaches its working position the slider (40') comes to bear against the lower end of this slot and pulls the basket, against the force of the elastic means, beyond an equilibrium position until it is brought into its low position.

6. An ironing table fixed in a cupboard as claimed in claim 5, characterized in that the slide bars for receiving the pegs of the basket and the slider fixed to the support are constituted respectively by the slide bars for the support and a section of the slide element of the support of the board.

## Patentansprüche

1. Bügeltisch zum Befestigen an einer senkrechten Wand (12), der ein Bügelbrett (24) aufweist, das fest mit einem Untergestell (26) mit verwandelbarer Gestalt verbunden ist, das zwischen der Wand (12) und dem Bügelbrett (24) angeordnet und dazu bestimmt ist, das Bügelbrett (24) aus einer Arbeitsstellung, in welcher die Gestalt ausgeklappt und in welcher das Bügelbrett waagerecht angeordnet und bezüglich der Wand (12) feststehend gehalten ist, in eine weggeräumte Aufbewahrungsstellung zu bringen, in welcher die Gestalt zusammengeklappt ist, während das Bügelbrett (24) um eine waagerechte Achse geschwenkt und im wesentlichen in einer zur senkrechten Wand (12) benachbarten parallelen Ebene angeordnet ist, wobei das Untergestell (26) zu diesem Zweck einen Träger (30-31) aufweist, der mit dem Bügelbrett verbunden und in seinem Mittelbereich um eine zur senkrechten Wand (12) parallele waagerechte Achse (32-32) an mindestens einer Stütze (34) schwenkbar gehalten ist, deren unteres Ende um eine zur Wand (12) parallele waagerechte Achse (36-36) schwenkbar und in der Nähe des unteren Bereichs der Wand (12) angeordnet ist, wobei das Ende des Trägers gegenüber der senkrechten Wand (12) angeordnet ist und mindestens ein Gleitstück (40) aufweist, das auf einer mit der senkrechten Wand (12) fest verbundenen Gleitschiene (41) senkrecht verschiebbar gehalten ist, dadurch gekennzeichnet, daß er außerdem eine motorisierte Vorrichtung (42) zur Verwandlung der Gestalt des Untergestells (26) aufweist, die dazu dient, die Gestalt automatisch aus ihrem ausgeklappten Zustand in ihren zusammengeklappten Zustand und umgekehrt zu überführen und die einen Elektromotor (46) aufweist, der am das Gleitstück tragenden Ende des Trägers (30-31) angeordnet ist und dessen drehbare Abtriebswelle in Eingriff mit einer mechanischen Vorrichtung zur Bewegungswandlung (48-50) steht, die zwischen der senkrechten Wand (12) und dem Untergestell (26) so angeordnet ist, daß sie das Gleitstück (40) in einer senkrechten Verschiebungsbewegung antreibt, und die ein mit der Abtriebswelle des Motors (46) drehfest verbundenes Rad (48) aufweist, dessen Umfang dazu bestimmt ist, in Wirkverbindung mit einem Teil einer mit der senkrechten Wand (12) fest verbundenen und senkrecht angeordneten Rollstrecke (50) zu kommen, wobei der Tisch ferner eine Steuervorrichtung (44) der Antriebsvorrichtung (42) aufweist.

2. Bügeltisch nach Anspruch 1, dadurch gekennzeichnet, daß das Antriebsrad (48) ein Zahnrad ist und die Rollstrecke (50) aus einer fest an der Wand (12) befestigten Zahnstange besteht.

3. Bügeltisch nach Anspruch 1 oder 2, dadurch gekennzeichnet, daß die Steuervorrichtung (44) einen Schalter (52) für die Stromversorgung mit zwei Schaltknöpfen (54 und 56) aufweist, von denen der eine (54) durch eine vom Benutzer betätigte Pedale (58) schaltbar ist, um den Elektromotor (46) einzuschalten, und der andere (56) durch einen fest mit dem Untergestell (26) verbundenen Finger (60) betätigbar ist und dazu dient, die Stromversorgung des Motors (46) zu unterbrechen, wenn das Untergestell in eine Endstellung seiner Bewegungsstrecke gelangt, welche der Aufbewahrungsstellung des Bügelbretts entspricht.

4. Bügeltisch nach einem der vorangehenden Ansprüche in Verbindung mit einem Schrank, dessen Rückwand die senkrechte Wand bildet und der mindestens zwei Seitenwände aufweist, dadurch gekennzeichnet, daß der Schrank mit einem Korb ausgerüstet ist, der zur Aufnahme eines mindestens ein Bügeleisen umfassenden Bügelnecessaires bestimmt und in dem Schrank senkrecht beweglich montiert ist, so daß er zwischen einer unteren Stellung, in der er sich in einer bequemen Höhe für den Benutzer befindet, und einer oberen Stellung beweglich ist, in welcher er sich im oberen Bereich des Schrankes befindet und in die er besonders mittels eines mit dem Träger des Bügelbretts fest verbundenen Puffers gebracht ist, wenn das Bügelbrett aus seiner Arbeitsstellung in seine Aufbewahrungsstellung gelangt.

5. Bügeltisch, der mit einem Schrank verbunden ist, nach Anspruch 4, dadurch gekennzeichnet, daß der Korb mittels mindestens zweier Zapfen vorschiebbar gehalten ist, die jeweils in zwei Gleitschienen eingreifen, die jeweils mit den Seitenwänden des Schrankes fest verbunden sind, wobei der Korb einerseits von einer elastischen Vorrichtung beaufschlagt ist, die ihn nach oben zurückzieht, und andererseits mit dem das Gleitstück tragenden Ende des Trägers des Bügelbretts mittels mindestens eines haarnadelartigen Zwischenstücks verbunden ist, das einen Längsschlitz aufweist, in dem ein mit dem Träger fest verbundenes Gleitstück (40') verschiebbar gehalten ist, wobei die Länge des Schlitzes so gewählt ist, daß, wenn das Bügelbrett seine Arbeitsstellung erreicht, das Gleitstück (40') gegen den unteren Boden dieses Schlitzes anschlägt und den Korb entgegen der elastischen Vorrichtung über eine Gleichgewichtsstellung hinaus bis in seine untere Stellung zieht.

6. Bügeltisch, der mit einem Schrank verbunden ist, nach Anspruch 5, dadurch gekennzeichnet, daß die Gleitschienen zur Aufnahme der Zapfen des Korbes und das mit dem Träger fest verbundene Gleitstück jeweils aus den Gleitschienen des Trägers und einem Abschnitt des Gleitstücks des Trägers des Bügelbretts bestehen.
